# EUROPÄISCHE PATENTSCHRIFT

(11) **EP 2 158 128 B1**
(45) Veröffentlichungstag und Bekanntmachung des Hinweises auf die Patenterteilung: **15.02.2012**
(21) Anmeldenummer: 08759726.6
(22) Anmeldetag: 19.05.2008
(51) Int. Cl.: B65B 69/00

(54) **VORRICHTUNG UND VERFAHREN ZUM ENTNEHMEN EINES STERILEN GEGENSTANDS AUS EINER STERILVERPACKUNG**
DEVICE AND METHOD FOR REMOVING A STERILE OBJECT FROM A STERILE PACKAGING
DISPOSITIF ET PROCEDE POUR EXTRAIRE UN OBJET STERILE D'UN EMBALLAGE STERILE

(30) Priorität: 18.06.2007 DE 102007027878
(43) Veröffentlichungstag der Anmeldung: 03.03.2010
(73) Patentinhaber: Robert Bosch GmbH, 70442 Stuttgart (DE)
(72) Erfinder: MAYER, Werner, 74599 Wallhausen (DE); LEIDIG, Juergen, 74586 Frankenhardt (DE); RIEBELING, Ralf, 74564 Crailsheim (DE)
(86) Internationale Anmeldenummer: PCT/EP2008/056099
(87) Internationale Veröffentlichungsnummer: WO 2008/155183

(56) Entgegenhaltungen:
- DE-A1- 4 129 987
- DE-A1- 4 218 267
- FR-A- 2 857 949
- US-A- 3 696 920

## Beschreibung

### Stand der Technik

Die vorliegende Erfindung betrifft eine Vorrichtung und ein Verfahren zum Entnehmen eines sterilen Gegenstands aus einer Sterilverpackung.

Sterile Gegenstände werden insbesondere im medizinischen Bereich in großem Umfang verwendet. Hierbei werden beispielsweise sterile Einwegspritzen in einem in eine Folie verschweißten sterilen Transportbehälter gelagert und transportiert. Zum Befüllen derartiger Einwegspritzen müssen diese möglichst steril aus dem Transportbehälter entnommen werden. Die Folienverpackung des Transportbehälters ist üblicherweise eine Schlauchverpackung, welche seitlich eine überstehende Lasche aus dem Folienmaterial aufweist. Zum Öffnen der Folienverpackung wird der die Lasche aufweisende Bereich der Folienverpackung vollständig abgeschnitten. Somit besteht die Folienverpackung nach dem Abschneiden aus zwei Teilen, nämlich dem abgeschnittenen Teil und dem Restbeutel, in welchem noch der Transportbehälter angeordnet ist. Wenn nun der sterile Transportbehälter aus dem aufgeschnittenen Restbeutel entnommen soll, kann es vorkommen, dass abhängig von einem überstehenden offenen Randbereich des Restbeutels ein Teil des Restbeutels sich an den Transportbehälter anlegt, so dass ein Sauger, welcher zum Entnehmen des Transportbehälters vorgesehen ist, nicht unmittelbar am Transportbehälter angreift, sondern sich ein Teil des Restbeutels sich zwischen den Sauger und den Transportbehälter gelegt hat. Dadurch greift der Sauger nicht am Transportbehälter, sonder an den Restbeutel an, so dass eine Entnahme des Transportbehälters nicht möglich ist und die Entnahmemaschine eine Störung aufweist. Weiter weist die bekannte Vorrichtung den Nachteil auf, dass die Folienverpackung in zwei Teile getrennt wird, welche beide separat zu entsorgen sind.

Aus der EP-A-980831 sind ein Verfahren und eine Vorrichtung zum Entfernen von Hüllen an Gegenständen wie beispielsweise CD's bekannt. Hierzu weist die Vorrichtung ein Saugelement, ein Schneidelement, ein Element zum reibschlüssigen Erfassen der Hülle auf dem Gegenstand, einen Ausstoßer und ein weiteres Saugelement zum Absaugen der leeren Hülle auf.

Aus der US-A-5442895 sind eine Vorrichtung und ein Verfahren zum Auspacken von Artikeln wie Brot bekannt. Das obere Ende einer Verpackung wird gehalten, während der untere Bereich durch eine runde Schneidvorrichtung geöffnet wird, wonach das Produkt aus der oben gehaltenen Verpackung auf ein tiefer liegendes Förderband fällt.

Aus der US-A-4107905 sind ein Verfahren und eine Vorrichtung zum Entfernen einer Verpackung von verpackten Objekten bekannt. Hierzu werden die verpackten Produkte über jeweils seitlich angeordnete Förderbänder gehalten und durch Messer aufgeschlitzt. Es werden mehrere Schlitze gebildet.

Aus der JP-A-1226535 ist eine automatische Beutelöffnungsvorrichtung bekannt. Ein gefüllter Beutel wird durch Platten aufrecht gehalten. Die obere Beutellasche wird gegriffen und der Beutel aufgeschnitten. Die abgeschnittenen Beutelteile werden komplett entfernt, damit sie sich nicht mit dem Beutelinhalt vermischen.

### Vorteile der Erfindung

Die erfindungsgemäße Vorrichtung zum Entnehmen eines sterilen Gegenstands aus einer Sterilverpackung mit den Merkmalen des Patentanspruchs 1 weist demgegenüber den Vorteil auf, dass eine sichere und schnelle Entnahme des sterilen Gegenstands möglich ist. Darüber hinaus ist eine Entsorgung der Verpackung auf einfache Weise möglich. Die erfindungsgemäße Vorrichtung ist dabei sehr einfach aufgebaut und kann kostengünstig bereitgestellt werden. Dabei kann die sterile Beschaffenheit des zu entnehmenden Gegenstands sichergestellt werden. Die erfindungsgemäße Vorrichtung umfasst dabei eine Klemmeinrichtung zum Klemmen eines ersten Teilbereichs der Sterilverpackung, eine Schneidvorrichtung, zum Aufschneiden der Sterilverpackung, eine Halteeinrichtung zum Halten eines zweiten Teilbereichs der Sterilverpackung und eine Entnahmeeinrichtung. Ferner weist die erfindungsgemäße Vorrichtung zum Entnehmen eine sehr geringe Teileanzahl auf. Im Unterschied zu den bekannten Vorrichtungen schneidet die Schneidevorrichtung dabei die Sterilverpackung lediglich auf, so dass die Verpackung einen Schlitz aufweist, durch welchen der sterile Gegenstand entnommen werden kann. Somit kann die Sterilverpackung an einem Stück verbleiben und einfach entsorgt werden.

### Die Unteransprüche zeigen bevorzugte Weiterbildungen der Erfindung.

Vorzugsweise umfasst die Halteeinrichtung wenigstens ein Saugelement, welches an einem nach oben gerichteten Teilbereich der Sterilverpackung angreift. Die Halteeinrichtung ist besonders bevorzugt ein Rahmen mit mehreren Saugelementen, wobei der Rahmen im Wesentlichen einer äußeren Form des sterilen Gegenstandes entspricht. Wenn der sterile Gegenstand beispielsweise ein quadratischer Transportbehälter ist, ist der Rahmen ebenfalls quadratisch ausgebildet und weist ungefähr die gleichen Abmessungen auf.

Weiter bevorzugt umfasst die Klemmeinrichtung eine erste Rolle und eine zweite Rolle. Dabei wird der erste Teilbereich der Sterilverpackung zwischen der ersten Rolle und der zweiten Rolle eingeklemmt. Dadurch kann ein schnelles und sicheres Klemmen der Sterilverpackung erfolgen. Dabei wird die Sterilverpackung vorzugsweise an einer vorstehenden Lasche geklemmt.

Weiter bevorzugt umfasst die Entnahmeeinrichtung wenigstens ein Saugelement. Dadurch kann die Entnahmeeinrichtung sehr einfach aufgebaut werden und der zu entnehmende Gegenstand sicher durch Ansaugen gehalten und entnommen werden.

Um ein einfaches Entnehmen des sterilen Gegenstandes aus der Sterilvepackung zu ermöglichen, ist die Entnahmeeinrichtung vorzugsweise seitlich neben einer Entnahmeposition der Sterilverpackung angeordnet. Hierdurch kann der Gegenstand in Horizontalrichtung entnommen werden.

Um ein einfaches Klemmen der Sterilverpackung zu ermöglichen, ist die erste Rolle relativ zur zweiten Rolle bewegbar angeordnet. Dadurch kann der Klemmvorgang beispielsweise durch Anheben oder Absenken einer der beiden Rollen oder von beiden Rollen erfolgen. Für ein einfaches Klemmen sind die Rollen alternativ mittels Exzentern exzentrisch gelagert.

Besonders bevorzugt umfasst die Vorrichtung ferner genau einen Abfallbehälter, in welchem die leere Sterilverpackung entsorgt werden kann. Hierzu ist die Halteeinrichtung, welche einen Teilbereich der Sterilverpackung hält, verfahrbar angeordnet, so dass die Halteeinrichtung nach der Entnahme des sterilen Gegenstands die Steril verpackung weiter hält und über den Abfallbehälter verfährt und abschließend die Sterilverpackung freigibt. Dadurch fällt die Sterilverpackung in den Abfallbehälter. Die Halteeinrichtung kehrt in ihre Ausgangsposition zurück, um eine zwischenzeitlich zugeführte nächste Sterilverpackung zu halten.

Das erfindungsgemäße Verfahren zum Entnehmen eines sterilen Gegenstandes aus einer Sterilverpackung mit den Merkmalen des Patentanspruchs 8 ermöglicht es, den sterilen Gegenstand schnell und sicher zu entnehmen, ohne die sterile Beschaffenheit zu beeinträchtigen. Hierzu wird gemäß dem erfindungsgemäßen Verfahren ein erster Teilbereich der Sterilverpackung mittels einer Klemmeinrichtung geklemmt und anschließend oder gleichzeitig oder vorher ein zweiter Teilbereich der Sterilverpackung mit einer Halteeinrichtung gehalten. Anschließend erfolgt ein Aufschneiden der Sterilverpackung mit einer Schneidvorrichtung derart, dass ein Schlitz in die Sterilverpackung geschnitten wird, wobei die Sterilverpackung weiterhin an einem Stück verbleibt. Dann wird der sterile Gegenstand durch den Schlitz durch eine Entnahmeeinrichtung entnommen und die leere Sterilverpackung entsorgt. Da erfindungsgemäß lediglich ein Schlitz in die Sterilverpackung eingebracht wird, bleibt die Sterilverpackung trotzdem in einem Stück, so dass eine Entsorgung schnell und einfach durchgeführt werden kann.

Die Unteransprüche des erfindungsgemäßen Verfahrens zeigen bevorzugte Weiterbildungen der Erfindung.

Vorzugsweise wird die Sterilverpackung zwischen dem ersten Teilbereich, an welchem die Sterilverpackung geklemmt wird, und dem zweiten Teilbereich, an welchem die Sterilverpackung gehalten wird, gespannt und die Erzeugung des Schlitzes wird in diesem gespannten Bereich der Sterilverpackung ausgeführt. Dadurch kann eine Schneidvorrichtung einfach angesetzt werden und der Schnitt sicher ausgeführt werden.

Besonders bevorzugt wird die Sterilvepackung durch Absenken und/oder Schwenken der Klemmeinrichtung gespannt. Dadurch kann der Spannvorgang der Sterilverpackung durch einen einzigen, einfach auszuführenden Schritt ermöglicht werden.

Gemäß einer weiteren bevorzugten Ausgestaltung der vorliegenden Erfindung erfolgt das Klemmen der Sterilverpackung mittels zweier Rollen. Dadurch kann eine sichere und einfache Klemmung der Sterilverpackung erreicht werden.

Vorzugsweise erfolgt die Entnahme des sterilen Gegenstands seitlich. Dadurch kann eine Entnahmeeinrichtung einfach auf einer horizontalen Ebene bewegt werden und der Gegenstand aus der Sterilverpackung entnommen werden. Die Entnahmevorrichtung kann hierzu beispielsweise auf einen Schlitten o.Ä. in Horizontalrichtung verfahren werden.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische, perspektivische Ansicht einer Vorrichtung zum Entnehmen eines sterilen Gegenstands aus einer Sterilverpackung gemäß einem Ausführungsbeispiel der Erfindung.
- Figur 2: eine schematische Seitenansicht der ein Figur 1 gezeigten Vorrichtung vor einem Auftrennen der Sterilverpackung,
- Figur 3: eine schematische Seitenansicht der in den Figuren 1 und 2 gezeigten Vorrichtung nach dem Aufschneiden,
- Figur 4: eine schematische Seitenansicht der in den Figur1 1 bezeichneten Vorrichtung während der Entnahme des sterilen Gegenstands, und
- Figur 5: eine schematische Seitenansicht der in den Figuren 1 bis 4 gezeigten Vorrichtung während der Entsorgung der leeren Sterilverpackung.

### Bevorzugte Ausführungsformen der Erfindung

Nachfolgend wird unter Bezugnahme auf die Figuren 1 bis 5 eine Vorrichtung 1 zum Entnehmen eines sterilen Gegenstandes 2 aus einer Sterilverpackung 3 im Detail beschrieben. Die Sterilverpackung 3 ist dabei eine Kunststofffolie.

Wie in Figur 1 gezeigt, umfasst die Vorrichtung 1 zur Entnahme eines sterilen Gegenstands 2 eine Klemmeinrichtung 4, eine Schneidvorrichtung 5, eine Halteeinrichtung 6 und eine Entnahmeeinrichtung 7. Die Klemmeinrichtung 4 klemmt einen ersten Teilbereich 3a einer Sterilverpackung 3. Wie aus Figur 2 ersichtlich ist, ist dieser erste Teilbereich 3a eine nach außen vorstehende Lasche der Folienverpackung. Die Lasche verläuft über die gesamte Breite der Folienverpackung. Die Klemmeinrichtung 4 umfasst eine erste Klemmrolle 4a und eine zweite Klemmrolle 4b. Die erste Klemmrolle 4a ist an einem ersten Lagerarm 4c gelagert und die zweite Klemmrolle 4b ist an einem zweiten Lagerarm 4d gelagert. Wie durch den Pfeil A in Figur 2 angedeutet, ist der erste Lagerarm 4c relativ zum zweiten Lagerarm 4d beweglich. Dadurch können die beiden Klemmrollen 4a und 4b zwischen sich die Lasche 3a der Sterilverpackung 3 klemmen bzw. wieder freigeben.

Die Schneidvorrichtung 5 umfasst ein Messer 5a, wie insbesondere aus Figur 2 ersichtlich ist, nach unten gerichtet ist und über eine Schienenanordnung 5b horizontal bewegbar ist. Das Messer führt gleichzeitig zur horizontalen Bewegung auch eine vertikale Bewegung aus. Hierdurch wird eine Sägebewegung des Messers erreicht. Dadurch wird ein besseres Ausschneiden der Folie ermöglicht. Das Messer 5a ist dabei derart angeordnet, dass es einen Schlitz in die Sterilverpackung 3 schneiden kann. Daher ist die Spitze des Messers 5a oberhalb einer unteren Ebene des verpackten Gegenstands 2 angeordnet (vgl. Figur 2).

Die Halteeinrichtung 6 umfasst einen im Wesentlichen quadratischen Rahmen 6a, welcher an seinem unteren Ende eine Vielzahl von Saugern 6b aufweist. Ferner sind am Rahmen 6a Anschläge 6c zur Positionierung des Gegenstands 2 angeordnet. Die Halteeinrichtung 6 ist dabei auf die äußere Form des Gegenstands 2 angepasst. In diesem Ausführungsbeispiel ist der Gegenstand 2 ein rechteckiger Behälter, in welchem sterile Spritzen oder andere medizinische Geräte angeordnet sind. Da der Behälter von der Sterilverpackung 3 umgeben ist, greifen die Sauger 6b der Halteeinrichtung 6 an dem äußeren, nach oben gerichteten Bereich 3b der Sterilverpackung 3 an.

Die Enmahmeeinrichtung 7 umfasst ebenfalls eine Vielzahl von Saugern 7a und ist in Horizontalrichtung hin- und herbewegbar. Dies kann beispielsweise mittels eines Schlittens oder einer Schienenanordnung o.Ä. erfolgen.

Die Vorrichtung 1 umfasst ferner eine Transporteinrichtung 8, welche in diesem Ausführungsbeispiel ein erstes und ein zweites umlaufendes Transportband 8a und 8b umfasst. Die Transporteinrichtung 8 dient zum Zuführen des verpackten Gegenstands 2. In dem Bereich, in welchem eine Entnahme des Gegenstands 2 aus der Sterilverpackung 3 erfolgen soll, ist ferner ein Auflagetisch 9 angeordnet. Zur Entsorgung der leeren Sterilverpackung ist ferner ein Abfallbehälter 10 vorgesehen (vgl. Figur 5).

Die Funktion der erfindungsgemäßen Vorrichtung ist dabei wie folgt. Ein in der Sterilverpackung 3 steril verpackter Gegenstand 2 wird mittels der Transporteinrichtung 8 zur Entnahmeposition zugeführt. Diese Entnahmeposition ist in Figur 1 dargestellt. In einem ersten Schritt wird dann die von der Sterilverpackung 3 seitlich vorstehende Lasche 3a mittels der Klemmeinrichtung 4 geklemmt. Hierzu kann gegebenenfalls ein Führungselement vorgesehen sein, um die Lasche 3a zwischen die Klemmrollen 4a, 4b einzuführen, oder die Lasche 3a wird von Hand zwischen den Klemmrollen 4a, 4b eingeführt. In einem zweiten Schritt wird die Halteeinrichtung 6 abgesenkt, wie in Figur 2 durch den Pfeil B angedeutet. Dabei saugen die Sauger 6b der Halteeinrichtung 6 den oberen Bereich 3b der Sterilverpackung 3 an. Somit ist die Sterilverpackung 3 nun mittels der Klemmeinrichtung 4 im Bereich der Lasche 3a geklemmt und mittels der Halteeinrichtung 6 im oberen Bereich 3b der Folie gehalten. Hierdurch wird ein Bereich 3c, der zwischen der Lasche 3a und dem oberen Folienbereich 3b der liegt, gespannt. Es sei angemerkt, dass, falls die Spannung im Bereich 3c noch nicht ausreichend ist, entweder die Halteeinrichtung 6 mit dem angesaugten oberen Bereich 3b der Folie weiter nach oben angehoben werden kann, oder die Klemmeinrichtung 4 wird etwas nach unten verfahren oder verschwenkt, um die notwendige Spannung im Bereich 3c der Folie bereitzustellen. Es sei ferner angemerkt, dass das Klemmen mittels der Klemmeinrichtung 4 und das Halten durch die Halteeinrichtung 6 auch gleichzeitig ausgeführt werden kann. Alternativ kann die Sterilverpackung auch erst mittels der Halteeinrichtung 6 gehalten werden und anschließend der Klemmvorgang durch die Klemmeinrichtung 4 ausgeführt werden.

In einem nächsten Schritt wird die Sclmeideeinrichtung 5 an der Schienenanordnung 5b derart verfahren, dass das Messer 5a einen Schlitz in den gespannten Bereich 3c der Folie schneidet. Dies ist in Figur 2 dargestellt. Die Anordnung des Messers 5a in Vertikalrichtung muss dabei derart sein, dass das Messer die Sterilverpackung 3 nur schlitzt und nicht vollständig abschneidet. Dadurch, dass die Schneidevorrichtung 5 die Sterilverpackung 3 nur schlitzt, wird vermieden, dass zwei Abfallstücke der Sterilverpackung entstehen. Das Messer 5a wird entlang der Schienenanordnung 5b bewegt, bis über die gesamte Breite des Gegenstands 2 der Schlitz in der Sterilverpackung 3 gebildet ist. In einem nächsten Schritt wird die Klemmeinrichtung 4, wie in Figur 3 durch den Pfeil C angedeutet, mit der geklemmten Lasche 3a abgesenkt. Gleichzeitig oder anschließend wird die Halteeinrichtung 6, wie durch den Pfeil D angedeutet, etwas nach oben bewegt. Dadurch wird eine möglichst breite Öffnung im Bereich des Schlitzes der Sterilverpackung 3 erreicht. Anschließend wird die Entnahmeeinrichtung 7 seitlich in Horizontalrichtung durch den Schlitz in der Sterilverpackung in Horizontalrichtung auf den Gegenstand 2 zu bewegt, so dass die Sauger 7a den Gegenstand 2 ansaugen können (in Fig. 3, Pfeil E). Dadurch kann die Entnahmeeinrichtung 7 den Gegenstand 2 greifen. Anschließend wird die Entnahmeeinrichtung 7 in Horizontalrichtung wieder zurückbewegt, um den Gegenstand 2 aus der Sterilverpackung 3 durch den Schlitz zu entnehmen. Dieser Vorgang ist in Figur 4 durch den Pfeil F angedeutet.

Um die Sterilverpackung 3 zu entsorgen, wird, wie in Figur 4 durch den Pfeil G angedeutet, zuerst die Klemmeinrichtung 4 geöffnet, um die zwischen den Klemmrollen 4a, 4b geklemmte Lasche 3a freizugeben. Dann wird, wie in Figur 5 durch den Pfeil H angedeutet, die Halteeinrichtung 6 horizontal verfahren, so dass die Halteeinrichtung 6 mitsamt der noch von ihr gehaltenen Sterilverpackung 3 neben der Transporteinrichtung 8 über einem Abfallbehälter 10 positioniert wird. Anschließend geben die Sauger 6b der Halteeinrichtung 6 die leere Sterilverpackung 3 frei, so dass diese durch die Schwerkraft in den Abfallbehälter 10 fällt, wie durch den Pfeil K angedeutet.

Da erfindungsgemäß nur ein Schlitz in die Sterilverpackung 3 geschnitten wird, wird vermieden, dass zwei Abfallteile der Sterilverpackung 3 erzeugt werden, welche im Stand der Technik jeweils separat entsorgt werden müssen. Ferner stellt das Vorsehen des Schlitzes in einem gespannten Fulienbereich 3c seitlich des Gegenstands 2 sicher, dass der obere Folienbereich 3b auf dem Gegenstand verbleibt. Dadurch wird die sterile Beschaffenheit der im Behälter angeordneten sterilen Spritzen o.Ä. nicht beeinträchtigt. Eine Entnahme des Gegenstands 2 erfolgt dann in Horizontalrichtung durch den seitlichen Schlitz. Da die Entnahmeeinrichtung 7 seitlich am Behälter angreift, besteht auch keine Gefahr, dass durch die obere Öffnung im Behälter aufgrund einer Entnahmeeinrichtung die Sterilität nachteilig beeinflusst wird. Der Gegenstand 2 wird erfindungsgemäß nur über die sterile Innenseite der Sterilverpackung 3 herausgezogen. Ferner wird durch das Absenken der Klemmeinrichtung 4 vermieden, dass sich ein Teil der Sterilverpackung zwischen den Gegenstand 2 und die Sauger 7a der Entnahmeeinrichtung 7 legt. Dadurch wird ein sicheres Entnehmen des Gegenstandes 2 mittels der Entnahmeeinrichtung 7 ermöglicht. Auch kann vermieden werden, dass unsterile Außenbereiche der Sterilverpackung während des Entnahmevorgangs mit dem Gegenstand 2 in Kontakt kommen.

## Patentansprüche

1. Vorrichtung zum Entnehmen eines sterilen Gegenstandes (2) aus einer aus einer Folie gebildeten Sterilverpackung (3), umfassend
- eine Klemmeinrichtung (4), welche als einen ersten Teilbereich (3a) eine seitlich von der Sterilverpackung (3) vorstehende Lasche (3a) der Sterilverpackung (3) klemmt, um eine Spannung im Bereich (3c), der zwischen Lasche (3a) und einem zweiten Teilbereich (3b) der Sterilverpackung (3) liegt, zu erzeugen,
- eine Schneidvorrichtung (5) zum Aufschneiden der Sterilverpackung (3) derart, dass ein Schlitz in der Sterilverpackung (3) in dem Bereich, der zwischen der Lasche (3a) und dem zweiten Teilbereich (3b) liegt, erzeugt wird,
- eine Halteeinrichtung (6), welche den zweiten Teilbereich (3b) der Sterilverpackung (3) hält und
- eine Entnahmeeinrichtung (7), um den Gegenstand (2) aus der Sterilverpackung (3) durch den Schlitz zu entnehmen.

2. Vorrichtung nach Anspruch 1, **dadurch gekennzeichnet, dass** die Halteeinrichtung (6) wenigstens ein Saugelement (6a) umfasst, welches am zweiten Teilbereich (3b) der Sterilverpackung (3) angreift, wobei der zweite Teilbereich (3b) ein nach oben gerichteter Bereich der Sterilverpackung ist.

3. Vorrichtung nach einem der vorhergehenden Ansprüche, **dadurch gekennzeichnet, dass** die Klemmeinrichtung (4) eine erste Klemmrolle (4a) und eine zweite Klemmrolle (4b) umfasst, und der erste Teilbereich (3a) der Sterilverpackung (3) zwischen der erste und zweiten Klemmrolle (4a, 4b) klemmbar ist.

4. Vorrichtung nach einem der vorhergehenden Ansprüche, **dadurch gekennzeichnet, dass** die Entnahmeeinrichtung (7) wenigstens ein Saugelement (7a) umfasst.

5. Vorrichtung nach einem der vorhergehenden Ansprüche, **dadurch gekennzeichnet, dass** die Entnahmeeinrichtung (7) in Horizontalrichtung bewegbar angeordnet ist und den Gegenstand aus der geschlitzten Sterilverpackung (3) in Horizontalrichtung entnimmt.

6. Vorrichtung nach einem der Ansprüche 3 bis 5, **dadurch gekennzeichnet, dass** die erste Klemmrolle (4a) relativ zur zweiten Klemmrolle (4b) bewegbar angeordnet ist.

7. Vorrichtung nach einem der vorhergehenden Ansprüche, **dadurch gekennzeichnet, dass** die Vorrichtung genau einen Abfallbehälter umfasst.

8. Verfahren zum Entnehmen eines sterilen Gegenstandes (2) aus einer aus einer Folie gebildeten Sterilverpackung (3), umfassend die Schritte:
- Klemmen eines ersten Teilbereichs (3a) der Sterilverpackung (3) mittels einer Klemmeinrichtung,
- Halten eines zweiten Teilbereichs (3b) der Sterilverpackung (3) mittels einer Halteeinrichtung, wobei das Klemmen des ersten Teilbereichs (3a) und das Halten des zweiten Teilbereichs (2b) zeitgleich oder in einer beliebigen Reihenfolge nacheinander erfolgen kann, wobei als erster Teilbereich (3a) eine seitlich von der Sterilverpackung (3) vorstehende Lasche (3a) der Sterilverpackung (3) geklemmt wird, so dass eine Spannung im Bereich (3c), der zwischen Lasche (3a) und dem zweiten Teilbereich (3b) der Sterilverpackung (3) liegt, erzeugt wird,
- Aufschneiden der Sterilverpackung (3) derart, dass ein Schlitz in der Sterilverpackung (3) in dem Bereich, der zwischen der Lasche (3a) und dem zweiten Teilbereich (3b) der Sterilverpackung (3) liegt, erhalten wird,
- Entnehmen des sterilen Gegenstandes (2) aus der Sterilverpackung (3) durch den Schlitz mittels einer Entnahmeeinrichtung (7), und
- Entsorgen der leeren Sterilverpackung (3).

9. Verfahren nach Anspruch 8, **dadurch gekennzeichnet, dass** sich die Sterilverpackung (3) zwischen dem ersten Teilbereich (3a), an welchem die Sterilverpackung (3) mittels der Klemmeinrichtung (4) geklemmt wird, und dem zweiten Teilbereich (3b), an welchem die Sterilverpackung (3) mittels der Halteeinrichtung (6) gehalten wird, gespannt wird, und das Aufschneiden der Sterilverpackung (3) im gespannten Bereich erfolgt.

10. Verfahren nach Anspruch 8 oder 9, **dadurch gekennzeichnet, dass** die Sterilverpackung durch Absenken oder Schwenken der Klemmeinrichtung (4) und/oder durch Anheben der Halteeinrichtung (6) gespannt wird.

11. Verfahren nach einem der Ansprüche 8 bis 10, **dadurch gekennzeichnet, dass** das Entnehmen des sterilen Gegenstandes (2) in Horizontalrichtung erfolgt.

## Claims

1. Arrangement for removing a sterile article (2) from a sterile pack (3), formed from a sheet material, comprising
- a clamping device (4), which, as a first sub-region (3a), clamps a flap (3a) of the sterile pack (3), this flap projecting laterally from the sterile pack (3), in order to generate tensioning in the region (3c), which is located between the flap (3a) and a second sub-region (3b) of the sterile pack (3),
- a cutting arrangement (5) for cutting open the sterile pack (3) so as to generate a slit in the sterile pack (3) in the region which is located between the flap (3a) and the second sub-region (3b),
- a retaining device (6), which retains the second sub-region (3b) of the sterile pack (3), and
- a removal device (7), in order to remove the article (2) from the sterile pack (3) through the slit.

2. Arrangement according to Claim 1, **characterized in that** the retaining device (6) comprises at least one suction element (6a), which acts on the second sub-region (3b) of the sterile pack (3), wherein the second sub-region (3b) is an upwardly directed region of the sterile pack.

3. Arrangement according to one of the preceding claims, **characterized in that** the clamping device (4) comprises a first clamping roller (4a) and a second clamping roller (4b), and the first sub-region (3a) of the sterile pack (3) can be clamped between the first and second clamping rollers (4a, 4b).

4. Arrangement according to one of the preceding claims, **characterized in that** the removal device (7) comprises at least one suction element (7a).

5. Arrangement according to one of the preceding claims, **characterized in that** the removal device (7) is arranged such that it can be moved in a horizontal direction, and it removes the article from the slit sterile pack (3) in the horizontal direction.

6. Arrangement according to one of Claims 3 to 5, **characterized in that** the first clamping roller (4a) is arranged such that it can be moved relative to the second clamping roller (4b).

7. Arrangement according to one of the preceding claims, **characterized in that** the arrangement comprises precisely one refuse container.

8. Method of removing a sterile article (2) from a sterile pack (3) formed from a sheet material, comprising the following steps:
- clamping a first sub-region (3a) of the sterile pack (3) by means of a clamping device,
- retaining a second sub-region (3b) of the sterile pack (3) by means of a retaining device, wherein the operations of clamping the first sub-region (3a) and of retaining the second sub-region (3b) can take place simultaneously or in any desired order one after the other wherein the first sub-region (3a) clamped is a flap (3a) of the sterile pack (3), this flap projecting laterally from the sterile pack (3), and therefore tensioning is generated in the region (3c), which is located between the flap (3a) and the second sub-region (3b) of the sterile pack (3),
- cutting open the sterile pack (3) so as to obtain a slit in the sterile pack (3) in the region which is located between the flap (3a) and the second sub-region (3b) of the sterile pack (3),
- removing the sterile article (2) from the sterile pack (3) through the slit by means of a removal device (7), and
- disposing of the empty sterile pack (3).

9. Method according to Claim 8, **characterized in that** the sterile pack (3) is tensioned between the first sub-region (3a), at which the sterile pack (3) is clamped by means of the clamping device (4), and the second sub-region (3b), at which the sterile pack (3) is retained by means of the retaining device (6), and the operation of cutting open the sterile pack (3) takes place in the tensioned region.

10. Method according to Claim 8 or 9, **characterized in that** the sterile pack is tensioned by virtue of the clamping device (4) being lowered or pivoted and/or by virtue of the retaining device (6) being raised.

11. Method according to one of Claims 8 to 10, **characterized in that** the operation of removing the sterile article (2) takes place in the horizontal direction.

## Revendications

1. Dispositif pour extraire un objet stérile (2) hors d'un emballage stérile (3) formé d'une feuille, comprenant :
- un dispositif de serrage (4) qui, en tant que première région partielle (3a), serre une patte (3a) de l'emballage stérile (3) saillant latéralement depuis l'emballage stérile (3), afin de produire une tension dans la région (3c), qui se situe entre la patte (3a) et une deuxième région partielle (3b) de l'emballage stérile (3),
- un dispositif de coupe (5) pour couper l'emballage stérile (3) de telle sorte qu'une fente soit produite dans l'emballage stérile (3) dans la région qui se situe entre la patte (3a) et la deuxième région partielle (3b),
- un dispositif de retenue (6) qui retient la deuxième région partielle (3b) de l'emballage stérile (3), et
- un dispositif d'extraction (7) pour extraire l'objet (2) hors de l'emballage stérile (3) à travers la fente.

2. Dispositif selon la revendication 1, **caractérisé en ce que** le dispositif de retenue (6) comprend au moins un élément d'aspiration (6a) qui vient en prise au niveau de la deuxième région partielle (3b) de l'emballage stérile (3), la deuxième région partielle (3b) étant une région de l'emballage stérile orientée vers le haut.

3. Dispositif selon l'une quelconque des revendications précédentes, **caractérisé en ce que** le dispositif de serrage (4) comprend un premier rouleau de serrage (4a) et un deuxième rouleau de serrage (4b), et la première région partielle (3a) de l'emballage stérile (3) peut être serrée entre le premier et le deuxième rouleau stérile (4a, 4b).

4. Dispositif selon l'une quelconque des revendications précédentes, **caractérisé en ce que** le dispositif d'extraction (7) comprend au moins un élément d'aspiration (7a).

5. Dispositif selon l'une quelconque des revendications précédentes, **caractérisé en ce que** le dispositif d'extraction (7) est disposé de manière mobile dans la direction horizontale et extrait l'objet hors de l'emballage stérile fendu (3) dans la direction horizontale.

6. Dispositif selon l'une quelconque des revendications 3 à 5, **caractérisé en ce que** le premier rouleau de serrage (4a) est disposé de manière mobile par rapport au deuxième rouleau de serrage (4b).

7. Dispositif selon l'une quelconque des revendications précédentes, **caractérisé en ce que** le dispositif comprend exactement un récipient à déchets.

8. Procédé pour extraire un objet stérile (2) hors d'un emballage stérile (3) formé d'une feuille, comprenant les étapes suivantes :
- serrage d'une première région partielle (3a) de l'emballage stérile (3) au moyen d'un dispositif de serrage,
- retenue d'une deuxième région partielle (3b) de l'emballage stérile (3) au moyen d'un dispositif de retenue, le serrage de la première région partielle (3a) et la retenue de la deuxième région partielle (2b) pouvant s'effectuer en même temps ou l'une après l'autre dans une séquence quelconque, une patte (3a) de l'emballage stérile (3) saillant latéralement depuis l'emballage stérile (3) étant serrée en tant que première région partielle (3a), de sorte qu'une tension soit produite dans la région (3c) qui se situe entre la patte (3a) et la deuxième région partielle (3b) de l'emballage stérile (3),
- découpage de l'emballage stérile (3) de telle sorte qu'une fente soit produite dans l'emballage stérile (3) dans la région qui se situe entre la patte (3a) et la deuxième région partielle (3b) de l'emballage stérile (3),
- extraction de l'objet stérile (2) hors de l'emballage stérile (3) à travers la fente au moyen d'un dispositif d'extraction (7), et
- mise au rebut de l'emballage stérile vide (3).

9. Procédé selon la revendication 8, **caractérisé en ce que** l'emballage stérile (3) est tendu entre la première région partielle (3a) au niveau de laquelle l'emballage stérile (3) est serré au moyen du dispositif de serrage (4), et la deuxième région partielle (3b) au niveau de laquelle l'emballage stérile (3) est maintenu au moyen du dispositif de retenue (6), et le découpage de l'emballage stérile (3) s'effectue dans la région tendue.

10. Procédé selon la revendication 8 ou 9, **caractérisé en ce que** l'emballage stérile est tendu en abaissant ou en faisant pivoter le dispositif de serrage (4) et/ou en soulevant le dispositif de retenue (6).

11. Procédé selon l'une quelconque des revendications 8 à 10, **caractérisé en ce que** l'extraction de l'objet stérile (2) s'effectue dans la direction horizontale.
